# EUROPÄISCHE PATENTSCHRIFT

(11) **EP 2 240 302 B1**
(45) Veröffentlichungstag und Bekanntmachung des Hinweises auf die Patenterteilung: **23.01.2013**
(21) Anmeldenummer: 09709876.8
(22) Anmeldetag: 29.01.2009
(51) Int. Cl.: B24B 23/02, B23D 59/00, B25D 17/00

(54) **ELEKTROHANDWERKZEUGGERÄT MIT STAUBSCHUTZ**
DUST-PROTECTED HAND-HELD POWER TOOL
OUTIL ÉLECTRIQUE À MAIN AVEC PROTECTION CONTRE LA POUSSIÈRE

(30) Priorität: 15.02.2008 DE 102008009277
(43) Veröffentlichungstag der Anmeldung: 20.10.2010
(73) Patentinhaber: Metabowerke GmbH, 72622 Nürtingen (DE)
(72) Erfinder: HOESCHELE, Volker, 72636 Frickenhausen (DE); SIKORA, Heinrich, 72622 Nuertingen (DE)
(74) Vertreter: Raunecker, Klaus Peter
(86) Internationale Anmeldenummer: PCT/EP2009/000569
(87) Internationale Veröffentlichungsnummer: WO 2009/100821

(56) Entgegenhaltungen:
- EP-A- 1 178 559
- DE-A1- 3 546 394
- US-A- 2 550 319

## Beschreibung

Die Erfindung betrifft ein durchzugbelüftetes Elektrohandwerkzeuggerät, insbesondere akkubetrieben, mit einem die elektromotorischen Antriebskomponenten aufnehmenden Gehäusekörper, in welchem auch Lufteintrittsöffnungen für einen die elektromotorischen Antriebskomponenten beaufschlagenden Kühlluftstrom vorgesehen sind. Im besonderen betrifft die Erfindung Elektrohandwerkzeuggeräte, bei denen die elektromotorischen Antriebskomponenten einen Daueroder Permanentmagneten aufweisen.

Elektrohandwerkzeuggeräte benötigen in der Regel eine Luftkühlung, weshalb im Bereich des elektromotorischen Antriebes Lüftungsöffnungen vorgesehen sind, durch welche ein die elektromotorischen Antriebskomponenten beaufschlagender Kühlluftstrom gebildet wird. Dabei besteht insbesondere bei Elektrohandwerkzeuggeräten für die Metallbearbeitung, insbesondere für die spanende oder schleifende Metallbearbeitung, wie zum Beispiel bei Winkelschleifern, das Problem, dass sich mit dem Kühlluftstrom in das Innere des Elektrohändwerkzeuggeräts eingetragener magnetisierbarer Staub bei den elektromotorischen Komponenten, insbesondere bei den Dauermagneten des Elektromotors, absetzt, der aufgrund der magnetischen Anhaftung kaum wieder entfernt werden kann. Dies kann zu erheblichen Schäden der elektromotorischen Antriebskomponenten führen.

Aus dem Stand der Technik sind verschiedene Möglichkeiten bekannt, mit denen versucht wird, der geschilderten Problematik zu begegnen.

So ist in der deutschen Offenlegungsschrift DE 35 46 394 A1 ein elektrischer Winkelschleifer offenbart, der im Bereich seiner Lufteintrittsöffnungen für den Kühlluftstrom ein Filter-mittel aufweist. Allerdings lässt sich in der genannten Schrift das Filtermittel nicht auf einfache Weise auswechseln.

Daneben wird in der US-Patentanmeldung 2,550,319 A vorgeschlagen, für eine leichte Reinigung und Austauschbarkeit des Filters einen abnehmbaren perforierten Gehäusekopf mit einem darin einschnappbaren Filtereinsatz vorzusehen.

Die beiden nach dem Stand der Technik vorgeschlagenen Lösungen weisen die Schwierigkeit auf dass der Filter nicht auf einfache Weise wechselbar bzw. der Filtereinsatz nicht auf einfache Weise reinig- bzw. austauschbar ist.

Der vorliegenden Erfindung liegt die Ausgabe zugrunde, diesem Problem auf einfache und wirtschaftliche Weise zu begegnen. Diese Aufgabe wird bei einem Elektrohandwerkzeuggerät der genannten Art erfindungsgemäß dadurch gelöst, dass im Bereich der Lufteintrittsöffnungen ein Filtermittel vorgesehen ist, mittels dessen Staub, insbesondere magnetisierbarer Staub, von den elektromotorischen Antriebskomponenten ferngehalten werden kann, dass das Filtermittel von einem Filteraufsatz gehalten ist, der außen am Gehäusekörper angebracht ist, dass der Filteraufsatz derart elastisch verformbar ist, dass er beim Anbringen am Gehäusekörper geringfügig verformt, insbesondere aufgeweitet wird und dann in eine Hintergriffsstellungam Gehäusekörper einrastet oder einklipst.

Durch die Anordnung eines Filtermittels, insbesondere eines Papierfiltermittels, lässt sich partikulärer und insbesondere aggressiver magnetisierbarer Staub zurückhalten.

Das Filtermittel bzw. der Filteraufsatz ist in Weiterbildung der Erfindung so vorgesehen, dass die Lufteintrittsöffnungen von außen von dem Filtermittel im wesentlichen vollflächig überfangen sind. Solchenfalls ist die Abdichtung nach innen leichter, und das Filtermittel lässt sich leichter austauschen. Im Hinblick auf die Erzeugung eines effektiven starken Kühlluftstroms muss das Filtermittel auch leicht abzureinigen bzw. zu ersetzen sein, was sich bei einer Anordnung des Filtermittels auf einer Außenseite des Gehäusekörpers leichter realisieren lässt.

Nach einer weiteren Ausführungsform der Erfindung ist der Filteraufsatz an dem Gehäusekörper außen schwenkbar angelenkt. Dies bringt den Vorteil einer gewissermaßen unverlierbaren Anordnung des Filteraufsatzes an dem Gehäusekörper mit sich. Der Filteraufsatz bildet also eine Art Haltemittel, um das Filtermittel im Bereich der Lufteintrittsöffnungen an dem Gehäusekörper zu halten. Dadurch dass der Filteraufsatz auf den Gehäusekörper aufklipsbar und in eine Hintergriffstellung einrastbar ist, ist der Filteraufsatz, beispielsweise im Zuge eines Austauschs des Filtermittels, einfach und rasch in seiner bestimmungsgemäßen Position an dem Gehäusekörper des Elektrohandwerkzeuggeräts montierbar.

Dadurch, dass der Filteraufsatz elastisch verformbar ist, kann der vorerwähnte Aufklips-Vorgang einfach durchgeführt werden. Der Filteraufsatz wird einfach manuell in Richtung auf seine bestimmungsgemäße Position gedrückt. Der Filteraufsatz gleitet dann entsprechend der Kontur des Gehäusekörpers, wobei er sich beispielsweise etwas weitet und dann in eine stabile Position schnappt. Zum Lösen oder Öffnen des Filteraufsatzes kann ein Benutzer den Filteraufsatz in der entgegengesetzten Richtung unter geringfügiger elastischer Aufweitung des Filteraufsatzes wieder abstreifen.

Der Filteraufsatz kann nach einer weiteren Ausführungsform der Erfindung schalenförmig und mit Öffnungen ausgebildet sein. Die Schalenform entspricht dann im wesentlichen der äußeren Kontur des Gehäusekörpers. Auf diese Weise kann der Filteraufsatz sehr flach bauend ausgebildet werden und in platzsparender Weise am Gehäusekörper des Elektrohandwerkzeuggeräts angeordnet werden. Es ist auf diese Weise sogar möglich, dass der Filteraufsatz im Bereich eines zum manuellen Ergreifen des Elektrohandwerkzeuggeräts konzipierten Bereichs vorgesehen werden kann.

Nach einer weiteren Ausführungsform der Erfindung ist der Filteraufsatz in einer Längsrichtung des Gehäusekörpers des Elektrohandwerkzeuggeräts und im Schnitt betrachtet ungefähr kreisbogenförmig mit einer Umfangslänge von vorzugsweise etwas mehr als 180° ausgebildet.

Weitere Merkmale, Einzelheiten und Vorteile der Erfindung ergeben sich aus den beigefügten Patentansprüchen und aus der zeichnerischen Darstellung und nachfolgenden Beschreibung bevorzugter Ausführungsformen des erfindungsgemäßen Elektrohandwerkzeuggeräts. In der Zeichnung zeigt
- Figuren 1 a) ,b): verschiedene perspektivische Ansichten einer ersten Ausführungsform des erfindungsgemäßen Elektrohandwerkzeuggeräts;
- Figur 2: schematisch zwei Schnittansichten mit Schnittebene II-II in Figur 1 zur Verdeutlichung der Anordnung eines Filteraufsatzes;
- Figuren 3a - c): verschiedene perspektivische Ansichten einer zweiten Ausführungsform des erfindungsgemäßen Elektrohandwerkzeuggeräts und
- Figur 4: schematisch zwei Schnittansichten mit Schnittebene IV-IV in Figur 3 zur Verdeutlichung der Anordnung eines Filteraufsatzes.

Die Figuren 1 und 2 zeigen ein Elektrohandwerkzeuggerät 2 in Form eines Winkelschleifers mit einem die elektromotorischen Antriebskomponenten aufnehmenden Gehäusekörper 4, der auch den Handgriffteil des Elektrohandwerkzeuggeräts 2 bildet. Dieser Gehäusekörper 4 umfasst zwei in einer Längsteilungsebene gegeneinander anliegende Gehäusehalbschalen aus Kunststoff. An den Gehäusekörper 4 schließt sich in Richtung auf das Werkzeug 6 ein typischerweise metallischer Getriebegehäuseteil 8 an. In einem mittigen bis hinteren Bereich des Gehäusekörpers 4 sind Lufteintrittsöffnungen 10 ausgebildet, durch welche hindurch ein Kühlluftstrom gebildet wird, der die elektromotorischen Antriebskomponenten im Inneren des Gehäusekörpers 4 bei Betrieb des Elektrohandwerkzeuggeräts 2 kühlt. Der durch diese Lufteintrittsöffnungen 10 in das Innere des Gehäusekörpers 4 eingesogene Kühlluftstrom wird an anderer Stelle, typischerweise im Bereich des Übergangs zum Getriebegehäuseteil 8, wieder ausgestoßen.

Im Bereich des die Lufteintrittsöffnungen 10 aufweisenden Abschnitts des Gehäusekörpers 4 ist von unten und von außen ein Filteraufsatz 12 in Richtung des Pfeils 14 auf den Gehäusekörper 4 aufgeklipst. Der Filteraufsatz 12 ist halbschalenförmig ausgebildet und der Außenkontur des Gehäusekörpers 4 in diesem Bereich angepasst. Er umfasst ebenfalls längliche Öffnungen 16. Gegen die dem Gehäusekörper 4 zugewandte Innenseite 18 des Filteraufsatzes 12 lässt sich ein Filtermittel 20, im einfachsten Fall ein Bogen eines Papierfiltermittels, anordnen. Dieses Papierfiltermittel überfängt dann die Lufteintrittsöffnungen 10 in dem Gehäusekörper 4 von außen und hält insbesondere aggressiven magnetisierbaren Staub zurück. Man erkennt in Figur 1a weiter an der Außenseite des Gehäusekörpers 4 oberhalb der Lufteintrittsöffnungen 10 eine nutförmige verrundet ausgebildete Vertiefung 22, in welche der Filteraufsatz 12 mit ungefähr komplementär ausgebildeten langgestreckten Rastnasen 24 einschnappen kann. Hierdurch ist der Filteraufsatz 12 stabil, jedoch gleichwohl aufgrund seiner elastisch nachgiebigen Ausbildung lösbar am Gehäusekörper 4 gehalten. Figur 2 zeigt in Form einer schematischen Schnittansicht das Aufklipsen des Filteraufsatzes 12 in Richtung des Pfeils 14 auf den Gehäusekörper 4. Dabei werden die freien Enden des Filteraufsatzes 12 geringfügig aufgeweitet (s. Doppelpfeil 26, welche eine elastische Nachgiebigkeit des Filteraufsatzes 12 darstellen).

Es wird auch darauf hingewiesen, dass der Filteraufsatz 12 auch das Filtermittel bilden oder als integralen Bestandteil umfassen kann. Beispielsweise wäre es denkbär, dass der Filteraufsatz 12 im Bereich seiner Öffnungen 16 ein angeklebtes oder angespritztes Kunststoff- oder Metallsieb oder dergleichen Filterkomponente als integralen Bestandteil umfassen kann.

Die Figuren 3 und 4 zeigen eine weitere bevorzugte Ausführungsform des erfindungsgemäßen Elektrohandwerkzeuggeräts 2, bei dem der Filteraufsatz 30 schwenkbar um eine im wesentlichen zu einer Gehäuselängsachse parallele Schwenkachse 32 schwenkbar am Gehäusekörper 4 vorgesehen ist. Der Filteraufsatz 30 ist wiederum schalenförmig ausgebildet. Die schwenkbare Anlenkung ist an einem Umfangsende realisiert, und das andere Umfangsende ist wie vorausgehend bei dem Ausführungsbeispiel nach Figuren 1 und 2 nach Art einer Rastnase 24 ausgebildet. Auch die Vertiefung 22 ist entsprechend dem ersten Ausführungsbeispiel ausgebildet. Die Funktionsweise des Aufschwenkens und Zuschwenkens des Filteraufsatzes 30 ergibt sich aus den Figuren 3 und 4.

Auch hier erweist es sich als vorteilhaft, dass der Filteraufsatz 30 nur wenige Millimeter an der Außenseite des Gehäusekörpers 4 aufträgt und dabei bei der Handhabung des Elektrohandwerkzeuggeräts 2 nicht hinderlich ist.

## Patentansprüche

1. Elektrohandwerkzeuggerät (2), insbesondere Winkelschleifer, mit einem die elektromotorischen Antriebskomponenten aufnehmenden Gehäusekörper (4), in welchem auch Lufteintrittsöffnungen (10) für einen die elektromotorischen Antriebskomponenten beaufschlagenden Kühlluftstrom vorgesehen sind, wobei im Bereich der Lufteintrittsöffnungen (10) ein Filtermittel (20) vorgesehen ist, mittels dessen Staub, insbesondere magnetisierbarer Staub, von den elektromotorischen Antriebskomponenten ferngehalten werden kann, **dadurch gekennzeichnet, dass** das Filtermittel (20) von einem Filteraufsatz (12, 30) gehalten ist, der außen am Gehäusekörper (4) angebracht ist, dass der Filteraufsatz (14, 30) derart elastisch verformbar ist, dass er beim Anbringen am Gehäusekörper geringfügig verformt, insbesondere aufgeweitet wird und dann in eine Hintergriffsstellung am Gehäusekörper einrastet oder einklipst.

2. Elektrohandwerkzeuggerät (2) nach Anspruch 1, **dadurch gekennzeichnet, dass** die Lufteintrittsöffnungen (10) von dem Filtermittel (20) überfangen sind.

3. Elektrohandwerkzeuggerät (2) nach Anspruch 1 oder 2, **dadurch gekennzeichnet, dass** der Gehäusekörper (4) eine nutförmige verrundet ausgebildete Vertiefung (22), in welche der Filteraufsatz (12) mit ungefähr komplementär ausgebildeten langgestreckten Rastnasen (24) einschnappen oder einrasten kann.

4. Elektrohandwerkzeuggerät (2) nach Anspruch 1, 2 oder 3, **dadurch gekennzeichnet, dass** der Filteraufsatz (30) an dem Gehäusekörper (4) außen schwenkbar angelenkt ist.

5. Elektrohandwerkzeuggerät (2) nach einem der vorstehenden Ansprüche, **dadurch gekennzeichnet, dass** der Filteraufsatz (14, 30) schalenförmig und mit Öffnungen (16) ausgebildet ist.

6. Elektrohandwerkzeuggerät (2) nach einem der vorstehenden Ansprüche, **dadurch gekennzeichnet, dass** der Filteraufsatz (14, 30) in einer Längsrichtung des Gehäusekörpers (4) des Elektrohandwerkzeuggeräts und im Schnitt betrachtet ungefähr kreisbogenförmig mit einer Umfangslänge von etwas mehr als 180° ausgebildet ist.

## Claims

1. Electric hand-held tool appliance (2), in particular an angle grinder, with a housing body (4) which receives the electromotive driving components and in which there are also provided air inlet apertures (10) for a flow of cooling air that impinges upon said electromotive driving components, wherein there is provided, in the region of the air inlet apertures (10), a filtering means (20) with the aid of which dust, in particular magnetisable dust, can be kept away from the electromotive driving components,
**characterised in that**
the filtering means (20) is held by a filtering attachment (12, 30) which is fitted to the housing body (4) externally, that said filtering attachment (14, 30) is elastically deformable in such a way that it is deformed slightly, in particular is expanded, on being fitted to the housing body, and then latches into, or clips into, a rearward-engagement position on said housing body.

2. Electric hand-held tool appliance (2) according to claim 1, **characterised in that** the air inlet apertures (10) are covered by the filtering means (20).

3. Electric hand-held tool appliance (2) according to claim 1 or 2, **characterised in that** the housing body (4) has a groove-shaped depression (22) of rounded construction into which the filtering attachment (12) can snap or latch with the aid of elongated latching noses (24) of approximately complementary construction.

4. Electric hand-held tool appliance (2) according to claim 1, 2 or 3, **characterised in that** the filtering attachment (30) is articulated on the housing body (4) in an outwardly pivotable manner.

5. Electric hand-held tool appliance (2) according to one of the preceding claims, **characterised in that** the filtering attachment (14, 30) is constructed in the shape of a shell and with apertures (16).

6. Electric hand-held tool appliance (2) according to one or more of the preceding claims, **characterised in that**, viewed in a longitudinal direction of the housing body (4) of said electric hand-held tool appliance and in section, the filtering attachment (14, 30) is constructed in the form of a circular arc with a circumferential length of slightly more than 180°.

## Revendications

1. Machine outil électrique manuelle (2), en particulier meuleuse d'angle, comportant un corps de boîtier (4) contenant les composants de l'entraînement électrique, qui est pourvu d'ouvertures d'entrée d'air (10) pour générer un courant d'air de refroidissement dirigé sur les composants de l'entraînement électrique, dans lequel un moyen de filtration (20) est disposé dans le secteur des ouvertures d'entrée d'air (10), par lequel la poussière, en particulier la poussière magnétisable peut être éloignée des composants de l'entraînement électrique,
**caractérisée en ce que** le moyen de filtration (20) est maintenu par un support de filtre (12, 30), qui est monté à l'extérieur du corps de boîtier (4), **en ce que** le support de filtre (14, 30) est déformable élastiquement de telle manière que lors du montage sur le corps de boîtier, il est faiblement déformé, en particulier élargi et est ensuite engagé ou clipsé dans une position d'accrochage arrière sur le corps de boîtier.

2. Machine outil électrique manuelle (2), selon la revendication 1, **caractérisée en ce que** les ouvertures d'entrée d'air (10) sont recouvertes par le moyen de filtration (20).

3. Machine outil électrique manuelle (2), selon la revendication 1 ou 2, **caractérisée en ce que** le corps de boîtier (4) comporte un évidemment (22) sous forme de rainure arrondie, dans laquelle le support de filtre (12) pourvu de nervures longitudinales (24) de forme sensiblement complémentaire, peut s'engager ou se clipser.

4. Machine outil électrique manuelle (2), selon la revendication 1, 2 ou 3, **caractérisée en ce que** le support de filtre (30) est articulé pour pivoter sur le corps de boîtier (4).

5. Machine outil électrique manuelle (2), selon l'une des revendications précédentes, **caractérisée en ce que** le support de filtre (14, 30) est en forme de coque et comporte des ouvertures (16).

6. Machine outil électrique manuelle (2), selon l'une des revendications précédentes, **caractérisée en ce que** le support de filtre (14, 30) a une forme longitudinale par rapport au corps de boîtier (4) de la machine outil manuelle électrique et, vue selon une section transversale, présente une forme sensiblement circulaire qui s'étend sur plus de 180° .
